# FASCICULE DE BREVET EUROPEEN

(11) **EP 1 570 150 B1**
(45) Date de publication et mention de la délivrance du brevet: **22.11.2006**
(21) Numéro de dépôt: 03747752.8
(22) Date de dépôt: 25.09.2003
(51) Int. Cl.: E21B 7/08, E21B 10/64, E21B 25/16, E21B 23/06, E21B 25/02

(54) **SYSTEME DE CAROTTAGE OU FORAGE DEVIE A UNE PASSE**
EIN-MARSCH ABGELENKTES KERNBOHR- ODER BOHRSYSTEM
ONE-STEP DIRECTIONAL CORING OR DRILLING SYSTEM

(30) Priorité: 26.09.2002 BE 200200563
(43) Date de publication de la demande: 07.09.2005
(73) Titulaire: HALLIBURTON ENERGY SERVICES, INC., Houston, TX 77072-5299 (US)
(72) Inventeur: FANUEL, Philippe, R., B-1050 Bruxelles (BE); QUINTANA, Luis, E., B-1090 Bruxelles (BE); MAGEREN, Olivier, B-6060 Gilly (BE)
(74) Mandataire: Claeys, Pierre
(86) Numéro de dépôt international: PCT/BE2003/000161
(87) Numéro de publication internationale: WO 2004/029401

(56) Documents cités:
- EP-A- 0 514 657
- EP-A- 0 837 978
- BE-A- 1 011 199
- BE-A- 1 011 414

## Description

La présente invention concerne un ensemble destiné à un carottage ou forage dévié, dans une paroi d'un trou de sonde foré ou carotté préalablement dans une formation.

Il existe de nombreux ensembles destinés à ce genre de travail mais ceux que l'on connaît à ce jour nécessitent une opération préalable de mise en place de l'élément de guidage ou de déviation, séparément de l'opération de descente du carottier et d'utilisation de celui-ci. Cette succession d'opérations prend beaucoup de temps qui, comme on le sait, coûte très cher dans ce métier en raison de la spécialisation particulière des individus qui le pratiquent, des risques qu'ils courent, du matériel spécifique utilisé, de la complexité technique des opérations qui doivent être effectuées, etc.,... Il y a en plus les risques de perdre du matériel coûteux dans le sol à chaque opération de descente et de montée et, souvent à cause de cela, de perdre en plus l'accès au trou de sonde.

Afin d'éviter un maximum de ces risques, et d'économiser du temps opératoire, la présente invention a pour but de proposer un ensemble avec lequel on descend en une opération l'élément de guidage ou de déviation et le carottier. Un tel système de carottage dévié à une passe est décrit dans le brevet EP 0 514 657 A.

A cet effet, l'ensemble de carottage ou forage dévié de l'invention comprend un élément de guidage dont le diamètre extérieur est choisi pour pouvoir entrer dans le trou de sonde jusqu'à une profondeur souhaitée pour le carottage dévié, et qui présente à partir d'une extrémité postérieure, suivant un sens d'avance du carottage ou forage vers le fond du trou de sonde, un espace interne coaxial d'un diamètre adapté pour y loger un carottier.

Un dispositif dilatable, fixé à l'extrémité antérieure de l'élément de guidage, présente une surface latérale externe qui, dans un état de repos, a une section transversale inférieure à celle du trou de sonde et qui est agencée pour prendre, dans un état dilaté du dispositif, un appui d'immobilisation dudit ensemble contre la paroi du trou de sonde. Le dispositif dilatable comporte des moyens d'actionnement sélectif, agencés pour recevoir un fluide sous pression qui provoque une dilatation du dispositif dilatable au delà d'une pression déterminée du fluide, et une soupape agencée pour s'opposer automatiquement à une sortie de ce fluide à pression déterminée hors desdits moyens d'actionnement.

Un canal de déviation est creusé dans l'élément de guidage en prolongement de l'espace interne, en amont du dispositif dilatable suivant ledit sens d'avance. Le canal de déviation présente une extrémité postérieure coaxiale audit espace interne, un fond et des côtés latéraux qui suivent, à partir de cette extrémité postérieure du canal et en direction du dispositif dilatable, une direction inclinée par rapport à l'axe longitudinal de l'élément de guidage, le fond coupant cet axe. Le canal s'étend jusqu'à déboucher entièrement de l'élément de guidage, de l'autre côté de l'axe longitudinal, suivant un angle par rapport à la paroi susdite qui est choisi pour le carottage dévié. Le canal de déviation présente une section transversale adaptée pour qu'y puisse passer ledit carottier guidé par le fond et les côtés.

Une cavité longitudinale est taillée dans l'élément de guidage parallèlement à l'axe longitudinal précité, et est agencée pour permettre un passage depuis l'espace interne susdit jusqu'aux moyens d'actionnement du dispositif dilatable.

Dans l'espace interne de l'élément de guidage, éventuellement même dans une portion postérieure du canal de déviation, il est agencé un tube extérieur du carottier susdit. Ce tube extérieur comporte une couronne de carottage fixée à l'extrémité antérieure de ce tube extérieur, est à suspendre à un train de tiges, et est bloqué d'une manière libérable dans l'élément de guidage, notamment de façon à ce que la couronne soit comprise à l'intérieur d'une enveloppe extérieure imaginaire de l'élément de guidage. Le tube extérieur est agencé pour pouvoir coulisser, après avoir été libéré, dans l'espace interne et dans le canal de déviation et progresser ensuite dans la formation.

Dans le tube extérieur du carottier, disposé temporairement pour actionner le dispositif dilatable, il est monté une tubulure amovible qui s'étend depuis l'intérieur de ce tube extérieur, à travers la cavité longitudinale, jusqu'aux moyens d'actionnement sélectif. La tubulure amovible comporte une extrémité postérieure ouverte pour y laisser passer du fluide sous pression provenant du train de tiges. Une pièce d'accrochage est fixée à cette extrémité postérieure et est agencée pour un retrait ultérieur de la tubulure hors de l'ensemble susdit. Une extrémité antérieure de ladite tubulure est agencée pour un raccordement libérable et étanche entre la tubulure et les moyens d'actionnement sélectif en vue de communiquer à ceux-ci, par ladite tubulure, le fluide sous pression.

Dans ce même tube extérieur, après avoir dilaté le dispositif dilatable et avoir retiré ladite tubulure hors de l'ensemble, on peut disposer soit un tube intérieur de carottier soit un bouchon de couronne agencé pour que celle-ci puisse faire du forage, le tube intérieur ou le bouchon présentant une pièce d'accrochage fixée à son extrémité postérieure et agencée pour sa descente et son retrait ultérieur hors de l'ensemble susdit.

Comme cela peut être compris par un homme de métier à la lecture de ce qui précède, l'ensemble décrit ci-dessus, ainsi assemblé, est descendu en un bloc dans le trou de sonde et peut être orienté pour que la couronne attaque la paroi du trou dans la direction souhaitée. Seul un échange simple entre la tubulure amovible et soit le tube intérieur de carottier soit ledit bouchon de forage doit être réalisé avant d'attaquer la paroi.

Pour leur fixation réciproque, l'élément de guidage peut comporter un organe coulissant et le dispositif dilatable peut comporter une chambre dans laquelle l'organe coulissant peut coulisser entre deux positions à butée, une position dans laquelle l'organe coulissant ferme un passage de sortie du fluide contenu sous la pression déterminée dans le dispositif dilatable dilaté et une position dans laquelle cet organe ouvre ce passage de sortie. Ce montage permet de laisser échapper sélectivement à un moment souhaité le fluide hors de l'élément dilatable, pour que celui-ci puisse se libérer de l'immobilisation par rapport à la paroi.

Suivant une forme de réalisation de l'invention, la tubulure comporte à travers sa paroi un orifice, ou plusieurs orifices à un même niveau. Un piston annulaire, avec un passage intérieur pour le fluide, est monté de manière étanche pour coulisser dans la tubulure entre une position de départ en amont du ou des orifices, afin de permettre à du fluide d'entrer dans la tubulure à travers ceux-ci, et une autre position à butée dans laquelle il obture le ou les orifices.

Du côté en amont, le piston annulaire peut comporter un siège de soupape adapté pour recevoir une soupape, de préférence une bille, destinée à fermer au moins un passage important pour le fluide dans la tubulure dans le sens d'amont en aval, et de libérer ce passage dans le sens inverse. Au moins un bipasse, de section transversale réduite par rapport à celle dudit passage, peut être agencé en bipasse du siège de soupape et de la soupape.

Suivant une forme de réalisation particulière, l'ensemble de l'invention peut comporter un système connu de mesure de l'orientation dans le sol d'un objet équipé de ce système, celui-ci pouvant être disposé dans un nez de guidage ou entre celui-ci et le reste de l'ensemble de carottage ou forage dévié.

Ainsi, l'ensemble suivant l'invention convient particulièrement bien dans le cas où un trou de sonde a été foré et où une diagraphie de ce trou a été faite. En fonction de données recueillies par cette diagraphie, il peut être souhaité effectuer des forages et/ou carottages déviés à partir de ce trou dans des directions et à des profondeurs particulières.

Suivant une forme particulière de réalisation de l'invention, les moyens d'actionnement sont agencés pour recevoir, comme fluide sous pression, un fluide de type fluide de forage ou de carottage. Suivant une forme particulièrement avantageuse de réalisation de l'invention, les moyens d'actionnement sont agencés pour recevoir, comme fluide sous pression, un fluide de dilatation mis sous pression par un fluide de type fluide de forage ou de carottage par l'intermédiaire d'un piston de séparation.

D'autres détails et particularités de l'invention ressortiront des revendications secondaires et de la description des dessins qui sont annexés au présent mémoire et qui illustrent, à titre d'exemples non limitatifs, des formes de réalisation particulières de l'ensemble suivant l'invention. Un ensemble est représenté par tronçons sur des figures successives qui, en partant par exemple de l'extrémité antérieure de l'ensemble, sont à mettre à la suite l'une de l'autre, le haut de l'une étant suivi par le bas de la suivante. Les différentes figures sont des vues en élévation avec, le cas échéant, des brisures et/ou des coupes axiales partielles.

Pour un ensemble assemblé pour être descendu dans un trou de sonde, il est représenté à
- la figure 1: une extrémité antérieure d'un ensemble suivant l'invention, comportant en particulier un dispositif dilatable,
- la figure 2: un tronçon suivant comportant un élément de guidage et son canal de déviation, ainsi qu'une tubulure amovible,
- la figure 3: un tronçon suivant comportant l'élément de guidage, ladite tubulure, la couronne et un tube extérieur de carottier,
- la figure 4: un tronçon suivant de l'élément de guidage avec ladite tubulure et le tube extérieur, et à
- la figure 5: un tronçon suivant comportant l'extrémité postérieure des élément de guidage et tubulure, ainsi que le tube extérieur.

Pour le même ensemble assemblé pour un carottage dévié dans le trou de sonde, il est représenté à
- la figure 6: l'extrémité antérieure de l'ensemble suivant l'invention, comportant en particulier le dispositif dilatable,
- la figure 7: le tronçon suivant comportant l'élément de guidage et son canal de déviation,
- la figure 8: un tronçon suivant comportant l'élément de guidage, la couronne, un tube extérieur et un tube intérieur de carottier,
- la figure 9: un tronçon suivant avec l'élément de guidage et les tubes extérieur et intérieur de carottier, et à
- la figure 10: un tronçon suivant avec l'extrémité postérieure des élément de guidage et tube intérieur, le tube extérieur se prolongeant au delà du haut de cette figure.

Pour le même ensemble encore, mais pour un forage dévié dans le trou de sonde, il est représenté à
- la figure 11: un tronçon avec l'élément de guidage et l'extrémité antérieure du carottier équipé d'un bouchon de forage au lieu d'un tube intérieur,
- la figure 12: un tronçon suivant avec l'élément de guidage, le tube extérieur et une barre prolongeant ledit bouchon, et à
- la figure 13: un tronçon suivant avec l'extrémité postérieure des élément de guidage et barre de prolongation.

La figure 14 montre dans une vue semblable à celle de la figure 3 mais à une échelle supérieure un agencement d'un piston coulissant dans la tubulure amovible.

Les figures 15 à 18 représentent une variante de réalisation suivant l'invention d'un ensemble destiné à un carottage ou forage dévié, dans une position en surface, avant descente dans le trou de sonde.

Les figures 19 à 22 représentent cette variante en position de gonflement du dispositif dilatable.

Les figures 23 à 26 représentent cette variante après dégonflement du dispositif dilatable.

Dans les différentes figures, les mêmes notations de référence désignent des éléments identiques ou analogues.

Suivant l'invention, l'ensemble de carottage ou forage dévié comprend (figures 1 à 5) un élément de guidage 1 dont le diamètre extérieur est choisi pour pouvoir entrer dans le trou de sonde (non représenté) jusqu'à une profondeur souhaitée pour le carottage dévié. L'élément de guidage 1 présente à partir d'une extrémité postérieure 3, suivant un sens d'avance S du carottage ou forage vers le fond du trou de sonde, un espace interne 5 coaxial d'un diamètre adapté pour y loger un carottier 7.

Un dispositif dilatable 9 est fixé à l'extrémité antérieure 11 de l'élément de guidage 1 et présente une surface latérale externe 13 qui, dans un état de repos (représenté à la figure 1), a une section transversale inférieure à celle du trou de sonde et qui est agencée pour prendre, dans un état dilaté du dispositif 9, un appui d'immobilisation contre la paroi du trou de sonde. Le dispositif dilatable 9 comporte des moyens d'actionnement sélectif 15 qui sont agencés pour recevoir un fluide sous pression qui provoque une dilatation du dispositif dilatable 9 au delà d'une pression déterminée. Le dispositif dilatable 9 comporte de plus une soupape de retenue (non représentée dans cette forme de réalisation) agencée pour s'opposer automatiquement à une sortie de ce fluide à pression déterminée desdits moyens d'actionnement 15. Le fluide sous pression peut être notamment un fluide de carottage/forage, connu dans le métier, amené jusque là à travers un train de tiges 17 (figure 5) auquel l'ensemble susdit est raccordé lors de son utilisation.

Le dispositif dilatable 9 peut comporter, pour l'appui d'immobilisation susdit, un manchon 18 en matière élastique étanche agencé, dans ledit dispositif 9, de manière à pouvoir être gonflé par le fluide précité mis sous pression et à prendre ainsi solidement appui contre la paroi du trou de sonde. Lors d'un relâchement de la pression, le manchon 18 peut alors reprendre sa forme de départ et relâcher son appui d'immobilisation.

Un canal de déviation 19 est creusé dans l'élément de guidage 1 en prolongement et en aval de l'espace interne 5, en amont du dispositif dilatable 9 suivant ledit sens d'avance S. Le canal de déviation 19, dont une extrémité postérieure 21 est coaxiale audit espace interne 5, présente un fond 23 et deux côtés latéraux 25 qui suivent, à partir de cette extrémité postérieure 21 et en direction du dispositif dilatable 9, une direction inclinée par rapport à l'axe longitudinal 27 de l'élément de guidage 1. Ledit fond 23 coupe cet axe 27. Le canal 19 s'étend jusqu'à déboucher entièrement de l'élément de guidage 1, de l'autre côté de l'axe longitudinal 27, suivant un angle par rapport à la paroi susdite qui est choisi pour le carottage dévié. Le canal de déviation 19 présente une section transversale adaptée pour qu'y puisse passer ledit carottier 7 guidé par le fond 23 et les côtés 25.

Une cavité longitudinale 29 est taillée dans l'élément de guidage 1, parallèlement à l'axe longitudinal 27 précité, et est agencée pour permettre un passage depuis l'espace interne 5 susdit jusqu'aux moyens d'actionnement 15 du dispositif dilatable 9. De préférence, cette cavité longitudinale 29 et l'élément de guidage 1 sont coaxiaux.

Dans l'espace interne 5 de l'élément de guidage 1, éventuellement même dans une portion postérieure 31 du canal de déviation 19, il est agencé un tube extérieur 33 du carottier 7 susdit. Ce tube extérieur 33 comporte une couronne de carottage 35 fixée à l'extrémité antérieure de ce tube extérieur 33, est à suspendre à un train de tiges 17, et est bloqué d'une manière libérable dans l'élément de guidage 1, notamment de façon à ce que la couronne 35 soit comprise à l'intérieur de l'enveloppe extérieure imaginaire de l'élément de guidage 1. Le tube extérieur 33 peut être porté (figures 4 et 5) par deux douilles de palier 36 de façon à pouvoir, après avoir été libéré, tourner et coulisser dans l'espace interne 5 et dans le canal de déviation 19 et pouvoir progresser ensuite dans la formation.

Dans le tube extérieur 33 du carottier 7, pour actionner le dispositif dilatable 9, il est disposé temporairement une tubulure amovible 39 qui s'étend depuis l'intérieur de ce tube extérieur 33, à travers la cavité longitudinale 29, jusqu'aux moyens d'actionnement sélectif 15. La tubulure amovible 39 comporte une extrémité postérieure 41 ouverte pour y laisser passer le fluide sous pression provenant du train de tiges 17. Une pièce d'accrochage 43 est fixée à cette extrémité postérieure 41 et est agencée pour un retrait ultérieur de la tubulure 39 hors de l'ensemble susdit. Une extrémité antérieure 45 de ladite tubulure 39 est agencée pour un raccordement libérable et étanche entre la tubulure 39 et les moyens d'actionnement sélectif 15 en vue de communiquer à ceux-ci, par ladite tubulure 39, le fluide sous pression précité. Par exemple, la tubulure 39 (figure 1) est enfoncée dans un trou de passage 47 du dispositif dilatable 9, deux joints toriques 49 réalisant l'étanchéité entre la tubulure 39 et ledit dispositif 9.

Dans ce même tube extérieur 33, après avoir dilaté le dispositif dilatable 9 et avoir retiré ladite tubulure 39 hors de l'ensemble, on peut disposer soit un tube intérieur 51 usuel (figures 8 à 10) pour le carottier 7 soit un bouchon 53 de forage (figures 11 à 13) qui complète la couronne 35 pour former une tête de forage. A son extrémité antérieure qui peut faire saillie de la couronne 35, le bouchon 53 est alors équipé de couteaux ou d'éléments abrasifs. Le tube intérieur 51 et le bouchon 53 présentent également chacun une pièce d'accrochage 43 fixée chaque fois à leur extrémité postérieure et agencée pour leur descente dans, ou retrait ultérieur hors de, l'ensemble susdit.

Pour les fixer l'un à l'autre, l'élément de guidage 1 peut comporter (figure 1) un organe coulissant 55 et le dispositif dilatable 9 peut comporter une chambre 57 dans laquelle l'organe coulissant 55 est guidé et peut coulisser entre deux positions à butée, une position (représentée) dans laquelle l'organe coulissant 55 ferme un passage 59 de sortie du fluide contenu sous la pression déterminée dans le dispositif dilatable 9 dilaté et une position (non représentée) dans laquelle cet organe coulissant 55 ouvre ce passage de sortie 59.

Le tube extérieur 33 peut comporter une face externe d'appui 61 (figure 3) tournée vers l'amont et destinée à coopérer avec une face interne de butée 63 (figure 4) que comporte l'élément de guidage 1, qui est tournée vers l'aval et contre laquelle peut venir buter la face d'appui 61 lorsque ledit tube extérieur 33 est tiré hors du trou de sonde.

De plus, le tube extérieur 33 peut être avantageusement retenu fixé, de manière libérable, dans l'élément de guidage 1 par une broche 65 (figure 3) calibrée pour se casser lors d'un mouvement commandé de rotation et/ou de translation du tube extérieur 33 dans l'élément de guidage 1 fixé à la paroi du trou de sonde par le dispositif dilatable 9 dilaté.

Pour être utilisé, l'ensemble de carottage/forage dévié qui vient d'être décrit est d'abord assemblé, équipé de la tubulure amovible 39 suivant les figures 1 à 5, et est fixé à un train de tiges 17 par l'intermédiaire du tube extérieur 33. L'ensemble est ensuite descendu dans le trou de sonde et tourné si nécessaire (voir plus loin), en agissant sur le train de tiges 17, pour que le canal de déviation 19 présente son ouverture dans la direction dans laquelle il est souhaité carotter ou forer de manière déviée. Le fluide envoyé depuis la surface, à travers le train de tiges 17 (figure 5), passe dans le tube extérieur 33 et, par un espace annulaire entre celui-ci et l'extrémité postérieure 41 de la tubulure 39, ce fluide arrive dans la tubulure 39 à travers des ouvertures 67 qui y sont ménagées. Une bague d'étanchéité 69 en métal tendre peut être prévue entre la tubulure 39 et le tube extérieur 33 et empêche ledit fluide de s'échapper de la voie décrite. Le fluide arrive (figure 1) à l'extrémité antérieure 45 de la tubulure 39 et, mis à une pression adéquate, gonfle le manchon 18 pour que celui-ci soit fermement pressé contre la paroi du trou de sonde. Lorsque la pression est ensuite réduite, la soupape de retenue (non représentée dans cette forme de réalisation) empêche le manchon 18 de se dégonfler. L'élément de guidage 1 est ainsi immobilisé dans le trou de sonde. La tubulure amovible 39 peut alors être retirée du tube extérieur 33, d'une manière connue dite "wire line" ("travail au câble") dans le métier, au moyen de sa pièce d'accrochage 43 à travers le train de tiges 17 jusqu'à la surface.

S'il est alors souhaité carotter, le tube intérieur 51 (figures 7 à 10) peut être descendu en position dans le tube extérieur 33 par la même technique de "wire line". Le tube intérieur 51 peut être maintenu en place, à butée près de ou dans la couronne 35 par la pression du fluide envoyé dans l'ensemble à des fins de carottage. Pour démarrer le carottage dévié, il faut d'abord rompre le blocage libérable, notamment en faisant tourner le tube extérieur 33, à l'aide du train de tiges 17, dans l'élément de guidage 1 fixé à la paroi du trou de sonde comme cela est expliqué ci-dessus. Cette rotation, ou un mouvement de translation communiqué au tube extérieur 33 avec ou sans choc, brise la broche 65 calibrée à cet effet. Le carottier 7 commandé, entraîné en rotation et poussé par l'intermédiaire du train de tiges 17, est guidé par l'élément de guidage 1 pour attaquer la paroi du trou de sonde suivant l'angle prévu.

S'il est souhaité faire un forage dévié dans la direction réglée, soit avant un carottage dévié, soit sans carottage consécutif, soit encore après un carottage dévié dans cette direction, on installe dans le tube extérieur 33, au lieu du tube intérieur 51, ledit bouchon 53 (figures 11 à 13) à l'aide de la même technique du "wire line". Ledit bouchon 53 peut comporter (figure 11), dans une barre 73 qui le compose, un verrou 75 qui est poussé à butée par un ressort 77 dans une position en saillie hors de la barre 73 et qui peut être repoussé dans une position escamotée dans ladite barre 73 par une action externe. Le verrou 75 comporte à chacune de ses extrémités antérieures et postérieures un pan incliné agencé de façon à ce que, lorsque le bouchon 53 est introduit dans le tube extérieur 33 ou en est retiré, ledit verrou 75 s'escamote automatiquement dans la barre 73.

Une rainure longitudinale 79 est taillée dans la paroi intérieure du tube extérieur 33 de manière à pouvoir recevoir le verrou 75, qui s'y engage sous la poussée du ressort 77. Cela peut se produire à la fin de la descente du bouchon 53 dans le tube extérieur 33 lorsque le verrou 75 est dans l'alignement de la rainure 79. Sinon, lorsque les verrou 75 et rainure 79 ne sont pas alignés alors que le bouchon 53 est en place dans la couronne 35, cela se produit parce qu'il y a une rotation relative possible entre les bouchon 53 et tube extérieur 33 dès que ceux-ci entrent en prise avec la matière à forer. La coopération du verrou 75 et de la rainure 79 provoque l'entraînement en rotation coordonnée du bouchon de forage 53 par le tube extérieur 33 qui entraîne de la même façon la couronne 35.

On peut remarquer (figure 11) au niveau où se situe le logement du verrou 75, un ou des conduits longitudinaux 80 forés dans la paroi du tube extérieur 33, parallèlement à l'axe longitudinal 27 et ouverts uniquement à leurs extrémités de façon à éviter que ledit verrou 75 puisse s'y accrocher.

Dans la forme de réalisation représentée, le bouchon 53 est poussé longitudinalement en appui vers l'aval, par exemple contre une face annulaire interne 81 (figure 13) du tube extérieur 33, par la pression du fluide de forage qui y passe.

On remarque dans les figures 13 à 11 que la barre 73 peut être creuse entre la pièce d'accrochage 43 et le logement du verrou 75 et comporter des orifices d'entrée et de sortie pour que du fluide puisse y circuler d'amont vers l'aval. Une autre section tubulaire peut être ménagée dans ladite barre 73 entre le logement du verrou 75 et l'extrémité antérieure du bouchon 53. Des passages 82 (figure 11) peuvent être creusés dans l'extrémité antérieure du bouchon 53 pour amener à des ajutages frontaux 83 de ce dernier du fluide provenant de l'espace annulaire prévu entre le bouchon de forage 53 et le tube extérieur 33.

Dans une forme de réalisation de l'invention, la tubulure 39 peut comporter (figures 3 et 14) à travers sa paroi un orifice 87, ou plusieurs orifices 87 à un même niveau. Un piston annulaire 89, comportant un passage intérieur pour le fluide, est alors monté de manière étanche pour coulisser dans ladite tubulure 39 entre une position de départ (représentée dans les figures 3 et 14) en amont du ou des orifices 87, afin de permettre à du fluide d'entrer par ceux-ci dans la tubulure 39, et une autre position (non représentée) à butée vers l'aval, dans laquelle le même piston 89 obture le ou les orifices 87, le fluide étant canalisé alors à travers le piston annulaire 89.

Associé au piston annulaire 89, un siège de soupape 95 est disposé pour recevoir une soupape 97. Celle-ci peut être de préférence une bille 97 installée à l'assemblage ou à lancer à travers le train de tiges 17, et elle est destinée à fermer au moins une section importante du passage pour le fluide dans la tubulure amovible 39 dans le sens d'amont en aval, et à libérer ce passage dans le sens inverse. Pour assurer un passage réduit souhaité d'amont vers l'aval, il peut être façonné, par exemple dans le siège de soupape 95, au moins un bipasse 98, de section transversale réduite par rapport à celle dudit passage, qui est agencé en bipasse du siège de soupape 95 et de la soupape 97.

Lorsque l'ensemble décrit ci-dessus, comportant ladite tubulure amovible 39, est descendu dans le trou de sonde, du fluide contenu dans ce trou doit pouvoir s'en échapper vers la surface sans provoquer une force capable de déloger la tubulure 39 de sa position de montage dans l'ensemble. Lorsque les orifices 87 sont ouverts comme cela est représenté, du fluide peut entrer à travers ceux-ci dans la tubulure 39 et remonter vers la surface sans pousser exagérément la tubulure 39 vers la surface. Quand l'ensemble est disposé en position de forage/carottage dévié, il suffit de donner un coup de pression de valeur prévisible à un moment voulu pour que le piston annulaire 89 soit poussé de sa position de départ représentée jusqu'à sa position à butée vers l'aval, dans laquelle il obture les orifices 87 afin de forcer le fluide à aller jusqu'aux moyens d'actionnement sélectif 15 pour gonfler le manchon 18.

Le passage à travers le piston annulaire 89 devant être relativement grand pour laisser passer efficacement le fluide d'aval vers l'amont comme expliqué ci-dessus, le coup de pression susdit destiné à déplacer ce piston 89 peut devoir être exagérément grand, d'un niveau non souhaitable. Pour obtenir avec sûreté un déplacement du piston annulaire 89 à une pression raisonnable, la soupape ou bille 95 susdite est utilisée. Elle obture alors ledit passage d'amont vers l'aval et offre au fluide une plus grande surface, de sorte que le piston annulaire 89 est poussé de manière efficace, par la combinaison avec la bille 95, dans sa position de fermeture des orifices 87. Le ou les bipasses 98 permettent que du fluide passe cependant d'amont vers l'aval pour actionner le dispositif dilatable 9.

Avantageusement, le piston annulaire 89 est maintenu dans ladite position de départ par un élément cassable 91, tel qu'une goupille, calibré pour casser sous une poussée du piston 89 soumis à une pression au delà d'un seuil donné.

Il doit être entendu que l'invention n'est nullement limitée aux formes de réalisation décrites et que bien des modifications peuvent être apportées à ces dernières sans sortir du cadre des revendications.

Ainsi, pour empêcher un mouvement longitudinal de la tubulure amovible 39 dans le tube extérieur 33, il peut être prévu, par exemple du côté en amont sur la tubulure 39, une butée de positionnement 99 (figure 5), notamment combinée avec la bague 69, qui peut prendre appui contre une surface adéquate prévue dans le tube extérieur 33. On peut en plus adapter un verrou libérable 100, notamment à deux pênes 101, qui est monté sur la tubulure 39, dont les deux pênes 101, façonnés en conséquence, se bloquent automatiquement par l'action d'un ressort 103 dans des encoches longitudinales 105 ou autres réceptacles taillés dans le tube extérieur 33. Lors d'une traction donnée sur ladite pièce d'accrochage 43 pour retirer la tubulure 39 du tube extérieur 33, les deux pênes 101 sont retirés des encoches 105 d'une manière connue.

Comme le montre les figures 1 et 6, en avant du dispositif dilatable 9 peut être agencé un nez de guidage 107 dont l'extrémité antérieure est de préférence hémisphérique.

Un système connu, non représenté, de mesure de l'orientation dans le sol d'un objet équipé de ce système peut être intercalé par exemple dans ledit nez de guidage 107 ou entre celui-ci et le reste de l'ensemble de carottage ou forage dévié. Ce système de mesure peut être du type qui enregistre des données, accessibles alors après avoir ramené ledit ensemble et le système à la surface, ou du type qui transmet en temps réel à un opérateur en surface des données d'orientations. En fonction du matériel de carottage mis en oeuvre, l'opérateur peut éventuellement utiliser ces données transmises en temps réel, de façon à agir sur l'ensemble et lui donner une orientation particulière pour forer et/ou carotter.

Dans une autre forme de réalisation, ledit système de mesure d'orientation peut être associé à la tubulure amovible 39, de préférence à son extrémité postérieure 41. Ce système peut y être fixé et alors il n'est remonté qu'après le gonflage du manchon élastique 18 et soit il a transmis en temps réel des données sur l'orientation de l'élément de guidage 1, soit on prélève ces données du système une fois ramené à la surface. En fonction de ces données d'orientation de l'ensemble tel qu'il a été positionné dans le trou de sonde, on peut en déduire un écart par rapport à une orientation souhaitée et modifier l'orientation en conséquence en agissant sur le train de tiges.

Dans une autre variante encore, ledit système de mesure peut être associé de manière détachable à l'extrémité postérieure 41 de la tubulure amovible 39 et être remonté à la surface autant de fois que nécessaire, avant de gonfler le manchon élastique 18, afin d'en prélever les informations d'orientation enregistrées et de vérifier que l'orientation de l'ensemble est bonne ou de la corriger en conséquence.

Dans un cas comme dans l'autre, après avoir équipé ledit ensemble du système précité, et avant de descendre le tout dans le trou de sonde, on peut faire un étalonnage dudit système pour connaître de façon univoque son orientation par rapport à celle du canal de déviation 19 par exemple et pour pouvoir régler de manière sûre l'orientation de ce canal.

On pourrait aussi préférer, pour l'opération de gonflage, un fluide particulier, sans particules solides, pour s'assurer d'un fonctionnement sans faille de la soupape de retenue. Ce fluide particulier pourrait être envoyé sous pression à travers le train de tiges 17 ou être emmagasiné dans l'ensemble susdit et mis sous pression à l'aide d'un fluide de carottage/forage agissant notamment sur un piston 20 de séparation des deux fluides.

Un ensemble de carottage ou de forage permettant ce fonctionnement est illustré aux figures 15 à 23.

Sur les figures 15 à 18, l'ensemble suivant l'invention est en surface, avant la descente dans le trou de sonde. Le nez de guidage 107 de cette installation comporte une canalisation d'alimentation 108 qui débouche à une extrémité à l'extérieur et peut être obturée là par un robinet 109. Dans la position illustrée sur la figure 15, le robinet 109 est ouvert, ce qui permet une alimentation d'un fluide sans particules, par exemple d'eau, dans la canalisation 108 qui communique avec une cavité annulaire 110, prévue à l'intérieur d'un cylindre de support 111 du dispositif dilatable 9. Cette cavité annulaire 110 communique à son tour avec une cavité cylindrique 112, dans la partie amont de laquelle, dans le sens de descente de l'ensemble de forage, est agencée une soupape de retenue 22. Cette soupape comprend une première partie 113 et une deuxième partie 114 capables d'effectuer un mouvement réciproque de coulissement.

Dans la position illustrée sur la figure 17, la soupape 22 est en position haute. La deuxième partie 114 prend, sous son propre poids, appui sur un siège 115 de la première partie 113 et libère ainsi un passage annulaire 116 entre la première partie 113 et la deuxième partie 114 de la soupape 22. Dans cette position, la soupape 22 permet un passage du fluide alimenté de la cavité cylindrique 112 à la chambre cylindrique 117 dans laquelle est agencé le piston de séparation 20.

Dans la position illustrée sur la figure 18, le fluide alimenté exerce une pression vers le haut sur une des surfaces du piston 20, tandis que l'autre surface est à la pression atmosphérique, puisqu'aucun fluide n'a encore été injecté dans le train de tubes. Le piston est donc entraîné vers le haut dès que le produit de cette pression par la première surface du piston vainc la résistance du frottement des joints entre le piston 20 et la paroi externe 118 de la chambre 117.

En position haute, le piston 20 peut buter contre la butée 119 et même provoquer un décollement de la valve anti-retour 120 en permettant ainsi une purge du compartiment inférieur de la chambre 117.

Comme on peut le voir sur la figure 16, la cavité annulaire 110 présente des conduits de sortie 131 orientés radialement vers la surface latérale interne 12 du dispositif dilatable. Toutefois la pression appliquée au liquide alimenté, qui va servir de liquide de dilatation, n'est pas suffisante pour vaincre la résistance inhérente du dispositif dilatable 9 à une dilatation.

Sur les figures 19 à 22, l'ensemble suivant l'invention a été descendu dans le trou de sonde et le dispositif dilatable 9 est en cours de dilatation.

Le robinet 109 a été fermé.

Ainsi qu'il ressort de la figure 22, la tubulure amovible 39, telle que décrite dans la forme de réalisation illustrée sur les figures 1 à 14, est enfoncée de manière étanche dans une extrémité d'un élément tubulaire d'étranglement 121. A son extrémité, cet élément d'étranglement 121 est pourvu d'un étrangleur 122 qui met en communication la cavité de l'élément d'étranglement avec le trou de sonde par un conduit de sortie 123 et qui provoque une augmentation de pression en amont.

En amont de l'étrangleur, dans le sens d'écoulement du fluide de type fluide de forage amené par la tubulure amovible 39, l'élément d'étranglement 121 est pourvu de petits orifices 124 qui sont dirigés radialement vers l'extérieur et permettent ainsi à une partie du fluide de forage ou de carottage de parvenir dans le compartiment de la chambre 117 qui est situé à l'opposé de celui recevant le fluide de dilatation.

L'élément d'étranglement 121 sépare donc le fluide de forage sous pression en deux courants, un courant principal à grand débit qui est évacué dans le trou de sonde et un courant secondaire à faible débit qui sert à agir sur le piston de séparation 20. Lorsque le produit de la pression du fluide de forage par la surface du piston de séparation 20 est supérieur à la somme du produit de la pression du fluide de dilatation par la surface du piston de séparation 20 et du frottement du piston de séparation 20 sur la paroi interne 118 de la chambre 117, le piston est déplacé vers le bas.

En position basse, le piston 20 vient en appui contre la butée 125.

En position basse de l'ensemble de forage ou de carottage suivant l'invention, la deuxième partie 114 de la soupape de retenue 22 a été immobilisée dans le trou de sonde par des moyens connus. La première partie 113 est alors descendue par coulissement dans la deuxième partie 114, et, comme illustré sur la figure 21, la première partie 113 en position basse prend appui sur le siège 126 de la partie tubulaire 114. Dans cette position, la soupape 22 obture tout passage de fluide de dilatation de la cavité cylindrique 112 à la chambre 117 du piston de séparation 20.

Dans cette position également, les trous radiaux 132 prévus dans la deuxième partie 114 de la soupape de retenue 22 viennent se loger en face des trous radiaux 133 d'un tube de support 134 de la première partie 113 de la soupape 22. Par des moyens connus, des vis de cisaillement sont alors passées dans ces trous 132 et 133 de façon à immobiliser tout mouvement de la deuxième partie 114 par rapport au reste de l'ensemble de forage et de carottage et donc aussi par rapport à la première partie 113.

Comme la pression du fluide de forage ou de carottage est élevée, la pression du fluide de dilatation dans la chambre 117 devient telle qu'elle entraîne vers le bas la bille 127 de la valve anti-retour intégrée dans la soupape de retenue 22, à l'encontre du ressort de rappel 129. Un passage de fluide de dilatation est alors permis de la chambre 117 du piston de séparation 20 vers la cavité cylindrique 112, où la pression augmente de manière correspondante. A un moment, la pression dépasse la pression déterminée permettant de vaincre la résistance du dispositif dilatable 9. Comme représenté à la figure 20, le dispositif dilatable est alors dilaté, ce qui permet une immobilisation de l'ensemble suivant l'invention à l'intérieur du trou de sonde.

A un moment donné, la pression augmente dans la chambre 117 au point qu'une soupape de sécurité 130 se brise et donne accès à l'extérieur au fluide situé dans le compartiment supérieur de cette chambre (voir figure 26). L'alimentation de fluide de forage sous pression pourrait alors être arrêtée ou encore maintenue pour les besoins de nettoyage du trou de sonde. Le dispositif dilatable 9 est pendant ce temps maintenu dans sa position dilatée, sans possibilité de retour vers le haut du fluide de dilatation, ce qui est empêché par la soupape de retenue 22 et la bille 127 de sa valve anti-retour.

Dans la position représentée sur les figures 23 à 26, le dispositif dilatable doit être dégonflé pour permettre un déplacement, en particulier une remontée, de l'ensemble de forage ou de carottage suivant l'invention dans le trou de sonde.

L'alimentation en fluide de forage ou de carottage est arrêtée et la tubulure amovible 39 (voir fig. 22) est décrochée et remontée (voir fig. 26).

Une traction est aussi exercée vers le haut sur le tube de support 134 de la première partie 113 de la soupape de retenue 22. Cette traction est suffisante pour cisailler les vis 135, comme représenté sur la figure 25. La deuxième partie 114 de la soupape 22 est alors libérée et peut coulisser dans sa position basse, ce qui libère à nouveau un passage 116 de la cavité cylindrique 112 vers la chambre cylindrique 117 (comme décrit à propos de la figure 17).

Le produit de la pression du fluide de dilatation par la surface du piston de séparation 20 devient alors supérieur à la somme du produit de la pression du fluide de forage ou de carottage restant dans le compartiment supérieur de la chambre 117 par la surface du piston de séparation et du frottement du piston 20 contre la paroi externe 118 de cette chambre 117. Le piston 20 coulisse vers le haut et le dispositif dilatable 9 retourne par rappel élastique dans sa position initiale en application sur le cylindre de support 111, ce qui permet le déplacement recherché de l'ensemble de forage ou de carottage.

Ce dernier ensemble de forage ou de carottage suivant l'invention, tel qu'illustré aux figures 15 à 26 présente l'avantage de l'utilisation au niveau de la soupape de retenue et du dispositif dilatable d'un fluide propre, c'est-à-dire sans particules en suspension qui sont une source d'encrassement de la soupape de retenue. Par ailleurs, la division du courant de fluide de forage sous pression en courant principal et courant secondaire de faible débit permet d'agir de manière contrôlée sur le piston de séparation, et donc sur le dispositif dilatable, sans tenir compte du débit de fluide de forage. Un pompage séparé de fluide de forage pendant l'opération de dilatation n'est pas nécessaire, on peut se servir des installations de pompage requises pour le forage ou le carottage.

### Légende des figures

- S: sens d'avance d'un carottage/forage

- 1: élément de guidage
- 3: extrémité postérieure de 1
- 5: espace interne de 1
- 7: carottier
- 9: dispositif dilatable
- 11: extrémité antérieure de 1
- 13: surface latérale externe de 9
- 15: moyens d'actionnement sélectif de 9
- 17: train de tiges
- 18: manchon de 9
- 19: canal de déviation dans 1
- 20: piston de séparation
- 21: extrémité postérieure de 19
- 22: soupape de retenue
- 23: fond de 19
- 25: côtés latéraux de 19
- 27: axe longitudinal de 1
- 29: cavité longitudinale dans 1
- 31: portion postérieure de 19
- 33: tube extérieur de 7
- 35: couronne de carottage de 7
- 36: douilles de palier
- 39: tubulure amovible
- 41: extrémité postérieure de 39
- 43: pièce d'accrochage de 39, 51, 53,
- 45: extrémité antérieure de 39
- 47: trou de passage de 9
- 49: joints toriques de 9
- 51: tube intérieur de 7
- 53: bouchon de forage pour 35
- 55: organe coulissant
- 57: chambre pour 55
- 59: passage de sortie de fluide de 9
- 61: face externe d'appui de 33
- 63: face interne de butée de 1
- 65: broche calibrée, entre 33 et 1
- 67: ouvertures dans 39
- 69: bague d'étanchéité entre 33 et 39
- 73: barre de 53
- 75: verrou de 53
- 77: ressort de 73
- 79: rainure longitudinale dans 33
- 80: conduit ou conduits longitudinaux dans 33
- 81: face annulaire interne d'appui de 33
- 82: passages dans 53
- 83: ajutages frontaux de 53
- 87: orifice(s) dans 39
- 89: piston annulaire dans 39
- 91: élément cassable
- 95: siège de soupape dans 39
- 97: soupape/bille
- 98: bipasse de 95
- 99: butée de positionnement de 39
- 100: verrou libérable de 39
- 101: pênes de 100
- 103: ressort de 100
- 105: encoches longitudinales dans 33 pour 100
- 107: nez de guidage
- 108: canalisation d'alimentation
- 109: robinet
- 110: cavité annulaire dans 111
- 111: cylindre de support de 9
- 112: cavité cylindrique
- 113: première partie de 22
- 114: deuxième partie de 22
- 115: siège d'appui pour 113
- 116: passage annulaire
- 117: chambre cylindrique recevant 20
- 118: paroi externe de la chambre 117
- 119: butée
- 120: valve anti-retour
- 121: élément d'étranglement
- 122: étrangleur
- 123: conduit de sortie
- 124: orifices radiaux dans 121
- 125: butée
- 126: siège d'appui pour 113
- 127: bille de 128
- 128: valve anti-retour
- 129: ressort de rappel de 127
- 130: soupape de sécurité
- 131: conduits de sortie radiaux de 110
- 132: trous radiaux de 114
- 133: trous radiaux de 134
- 134: tube de support de 113
- 135: vis de cisaillement

## Revendications

1. Ensemble destiné à un carottage ou forage dévié, dans une paroi d'un trou de sonde foré ou carotté préalablement dans une formation, l'ensemble comprenant :
- un élément de guidage (1)
- d'un diamètre extérieur choisi pour pouvoir entrer dans le trou de sonde jusqu'à une profondeur souhaitée pour le carottage dévié, et
- présentant à partir d'une extrémité postérieure (3), suivant un sens d'avance (S) du carottage ou forage vers le fond du trou de sonde, un espace interne (5) coaxial d'un diamètre adapté pour y loger un carottier (7),
- un dispositif dilatable (9)
- fixé à l'extrémité antérieure (11) de l'élément de guidage (1),
- présentant une surface latérale externe (13) qui, dans un état de repos, a une section transversale inférieure à celle du trou de sonde et qui est agencée pour prendre, dans un état dilaté du dispositif (9), un appui d'immobilisation contre la paroi du trou de sonde, et
- comportant des moyens d'actionnement sélectif (15) agencés pour recevoir un fluide sous pression qui provoque une dilatation du dispositif dilatable (9) au delà d'une pression déterminée, et une soupape agencée pour s'opposer automatiquement à une sortie de ce fluide à pression déterminée desdits moyens d'actionnement (15),
- un canal de déviation (19) creusé dans l'élément de guidage (1) en prolongement de l'espace interne (5), en amont du dispositif dilatable (9) suivant ledit sens d'avance (S), le canal de déviation (19) présentant
- une extrémité postérieure (21) coaxiale audit espace interne (5),
- un fond (23) et des côtés latéraux (25) qui suivent, à partir de cette extrémité postérieure (21) du canal (19) et en direction du dispositif dilatable (9), une direction inclinée par rapport à l'axe longitudinal (27) de l'élément de guidage (1), le fond (23) coupant cet axe (27), le canal (19) s'étendant jusqu'à déboucher entièrement de l'élément de guidage (1), de l'autre côté de l'axé longitudinal (27), suivant un angle, par rapport à la paroi susdite, choisi pour le carottage dévié, et
- une section transversale adaptée pour qu'y puisse passer ledit carottier (7) guidé par le fond (23) et les côtés (25),
- une cavité longitudinale (29) taillée dans l'élément de guidage (1) parallèlement à l'axe longitudinal (27) précité, et agencée pour permettre un passage depuis l'espace interne (5) susdit jusqu'aux moyens d'actionnement (15) du dispositif dilatable (9),
- dans l'espace interne (5) de l'élément de guidage (1), éventuellement même dans une portion postérieure (31) du canal de déviation (19), un tube extérieur (33) du carottier (7) susdit
- comportant une couronne de carottage (35) fixée à l'extrémité antérieure de ce tube extérieur (33),
- à suspendre à un train de tiges (17), et
- bloqué d'une manière libérable dans l'élément de guidage (1), notamment de façon à ce que la couronne (35) soit comprise à l'intérieur d'une enveloppe extérieure imaginaire de l'élément de guidage (1),
- agencé pour pouvoir coulisser, après avoir été libéré, dans l'espace interne (5) et dans le canal de déviation (19) et progresser ensuite dans la formation,
- dans le tube extérieur (33) du carottier (7), disposé temporairement pour actionner le dispositif dilatable (9), une tubulure amovible (39) qui s'étend depuis l'intérieur de ce tube extérieur (33), à travers la cavité longitudinale (29), jusqu'aux moyens d'actionnement sélectifs (15), et qui comporte
- une extrémité postérieure (41) ouverte pour y laisser passer du fluide sous pression provenant du train de tiges (17),
- une pièce d'accrochage (43) fixée à cette extrémité postérieure (41) et agencée pour un retrait ultérieur de la tubulure (39) hors de l'ensemble susdit,
- une extrémité antérieure (45) agencée pour un raccordement libérable et étanche entre la tubulure (39) et les moyens d'actionnement sélectif (15) en vue de communiquer à ceux-ci, par ladite tubulure (39), le fluide sous pression, et
- dans ce même tube extérieur (33), après avoir dilaté le dispositif dilatable (9) et avoir retiré ladite tubulure (39) hors de l'ensemble, soit un tube intérieur (51) de carottier soit un bouchon de couronne (53) agencé pour que celle-ci puisse faire du forage, le tube intérieur (51) ou le bouchon (53) présentant une pièce d'accrochage (43) fixée à son extrémité postérieure et agencée pour sa descente et son retrait ultérieur hors de l'ensemble susdit.

2. Ensemble de carottage ou forage suivant la revendication 1, **caractérisé en ce que**, pour leur fixation réciproque, l'élément de guidage (1) comporte un organe coulissant (55) et le dispositif dilatable (9) comporte une chambre (57) dans laquelle l'organe coulissant (55) peut coulisser entre deux positions à butée, une position dans laquelle l'organe coulissant (55) ferme un passage de sortie (59) du fluide contenu sous la pression déterminée dans le dispositif dilatable (9) dilaté et une position dans laquelle cet organe (55) ouvre ce passage de sortie (59).

3. Ensemble de carottage ou forage suivant l'une ou l'autre des revendications 1 et 2, **caractérisé en ce que** le tube extérieur (33) du carottier (7) comporte une face externe d'appui (61) tournée vers l'amont et destinée à coopérer avec une face interne de butée (63) que comporte l'élément de guidage (1), qui est tournée vers l'aval et contre laquelle vient buter la face d'appui (61) lorsque ledit tube extérieur (33) est tiré hors du trou de sonde.

4. Ensemble de carottage ou forage suivant l'une quelconque des revendications 1 à 3, **caractérisé en ce que** le tube extérieur (33) du carottier (7) est retenu fixé de manière libérable dans l'élément de guidage (1) par une broche (65) calibrée pour se casser, lors d'un mouvement commandé de rotation et/ou de translation du tube extérieur (33) dans l'élément de guidage (1) fixé à la paroi du trou de sonde par le dispositif dilatable (9) dilaté.

5. Ensemble de carottage ou forage suivant l'une quelconque des revendications 1 à 4, **caractérisé en ce que**
- la tubulure (39) comporte un orifice (87), ou plusieurs orifices (87) à un même niveau, à travers sa paroi,
- un piston annulaire (89), avec un passage intérieur pour le fluide, est monté de manière étanche pour coulisser dans la tubulure (39) entre une position de départ en amont du ou des orifices (87), afin de permettre à du fluide d'entrer dans la tubulure (39), et une autre position à butée dans laquelle il obture le ou les orifices (87), le fluide étant canalisé à travers le piston annulaire (89).

6. Ensemble de carottage ou forage suivant la revendication 5, **caractérisé en ce que** le piston annulaire (89) est maintenu dans ladite position de départ par un élément cassable (91) calibré pour casser sous une poussée du piston (89) soumis à une pression au delà d'un seuil donné.

7. Ensemble de carottage ou forage suivant l'une ou l'autre des revendications 5 et 6, **caractérisé en ce que** la tubulure (39) comporte
- associé audit piston annulaire (89), du côté en amont, un siège de soupape (95) adapté pour pouvoir recevoir une soupape (97), de préférence une bille (97), destinée à fermer au moins un passage important pour le fluide dans la tubulure (39) dans le sens d'amont en aval, et de libérer ce passage dans le sens inverse,
- au moins un bipasse (98), de section transversale réduite par rapport à celle dudit passage, agencé en bipasse du siège de soupape (95) et de la soupape (97).

8. Ensemble de carottage ou forage suivant l'une quelconque des revendications 1 à 7, **caractérisé en ce qu'**il comporte, pour empêcher un mouvement longitudinal de la tubulure (39) dans ledit tube extérieur (33)
- vers l'aval, une butée de positionnement (99) et
- vers l'amont, un verrou libérable (100) qui est monté sur la tubulure (39), qui se bloque automatiquement dans le tube extérieur (33) et qui est raccordé à la pièce d'accrochage (43) de la tubulure (39) de façon à ce qu'il se libère lors d'une traction donnée sur ladite pièce d'accrochage (43).

9. Ensemble de carottage ou forage suivant l'une quelconque des revendications 1 à 8, **caractérisé en ce qu'**en avant du dispositif dilatable (9) est agencé un nez de guidage (107) dont l'extrémité antérieure est de préférence hémisphérique.

10. Ensemble de carottage ou forage suivant l'une quelconque des revendications 1 à 9, **caractérisé en ce qu'**il comporte un système de mesure de l'orientation dans le sol d'un objet équipé de ce système, celui-ci pouvant être du type qui enregistre des données d'orientation que l'on peut analyser après avoir ramené le système à la surface et/ou du type qui transmet en temps réel ces données à la surface en cours d'opération dans le trou de sonde.

11. Ensemble de carottage ou forage suivant la revendication 10, **caractérisé en ce que** ledit système de mesure peut être disposé dans le nez de guidage (107) ou entre celui-ci et le reste de l'ensemble de carottage ou forage dévié.

12. Ensemble de carottage ou forage suivant la revendication 10, **caractérisé en ce que** ledit système de mesure peut être associé à la tubulure amovible (39), de préférence à l'extrémité postérieure (41) de cette tubulure (39).

13. Ensemble de carottage ou forage suivant l'une quelconque des revendications 1 à 12, **caractérisé en ce que** les moyens d'actionnement (15) sont agencés pour recevoir, comme fluide sous pression, un fluide de type fluide de forage ou de carottage.

14. Ensemble de carottage ou forage suivant l'une quelconque des revendications 1 à 12, **caractérisé en ce que** les moyens d'actionnement (15) sont agencés pour recevoir, comme fluide sous pression, un fluide de dilatation mis sous pression par un fluide de type fluide de forage ou de carottage par l'intermédiaire d'un piston de séparation (20).

15. Ensemble de carottage ou de forage suivant la revendication 14, **caractérisé en ce qu'** il comprend un élément d'étranglement (121) dans lequel débouche la tubulure amovible (39) et qui met le fluide de type fluide de forage ou de carottage sous pression et le divise en un courant principal passant à travers l'élément d'étranglement (121) vers l'intérieur du trou de sonde et en un courant secondaire, de débit plus faible que le courant principal, qui sert de fluide sous pression capable de mettre sous pression le fluide de dilatation.

16. Ensemble de carottage ou de forage suivant la revendication 15, **caractérisé en ce que** le piston de séparation (20) coulisse dans une chambre de coulissement (117) des moyens d'actionnement susdits entre deux positions extrêmes et présente une première surface qui entre en contact avec le fluide de type fluide de forage ou de carottage et une deuxième surface qui entre en contact avec le fluide de dilatation, **en ce que** le piston de séparation (20) coulisse dans un premier sens vers une des deux positions extrêmes susdites lorsque le produit de la pression du fluide de dilatation par la deuxième surface susdite est supérieur à la somme du produit de la pression du fluide de type fluide de forage ou de carottage par la première surface susdite et du frottement entre le piston de séparation et la chambre de coulissement (117), **en ce que** le piston de séparation coulisse dans un deuxième sens vers l'autre des deux positions extrêmes susdites lorsque le produit de la pression du fluide de type fluide de forage ou de carottage par la première surface susdite est supérieur à la somme du produit de la pression du fluide de dilatation par la deuxième surface susdite et du frottement entre le piston de séparation et la chambre de coulissement, et **en ce que**, pendant le coulissement du piston de séparation (20) dans le premier sens, le fluide de dilatation n'atteint pas ladite pression déterminée au-delà de laquelle a lieu une dilatation du dispositif dilatable (9), tandis que, pendant le coulissement du piston de séparation (20) dans le deuxième sens, le fluide de dilatation atteint ladite pression déterminée et provoque une dilatation du dispositif dilatable (9).

## Claims

1. Assembly intended for sidetracked coring or drilling, in a wall of a borehole previously drilled or cored in a formation, the assembly comprising:
- a guide element (1)
- with an outside diameter chosen so as to be able to enter the borehole to a required depth for the side-tracked coring, and
- having, from a posterior end (3), in a direction of advance (S) of the coring or drilling towards the bottom of the borehole, a coaxial internal space (5) with a diameter adapted to house a core barrel (7) therein,
- an expansible device (9)
- fixed to the front end (11) of the guide element (1),
- having an external lateral surface (13) which, in an idle state, has a transverse section less than that of the borehole and which is arranged to take, in an expanded state of the device (9), immobilisation abutment against the wall of the borehole, and
- comprising selective actuation means (15) arranged to receive a pressurised fluid which causes an expansion of the expansible device (9) beyond a given pressure, and a valve so arranged as to automatically oppose a discharge of this fluid at a given pressure from the said actuation means (15),
- a sidetracking channel (19) hollowed out in the guide element (1) in line with the internal space (5), upstream of the expansible device (9) in the said direction of advance (S), the sidetracking channel (19) having
- a posterior end (21) coaxial with the said internal space (5),
- a base (23) and lateral sides (25) which follow, from this posterior end (21) of the channel (19) and in the direction of the expansible device (9), a direction inclined with respect to the longitudinal axis (27) of the guide element (1), the base (23) intercepting this axis (27), the channel (19) extending until it opens out entirely from the guide element (1), on the other side of the longitudinal axis (27), at a angle, with respect to the above mentioned wall, chosen for the sidetracked coring, and
- a transverse section adapted so that the said core barrel (7) guided by the base (23) and the sides (25) can pass therein,
- a longitudinal cavity (29) cut in the guide element (1) parallel to the aforementioned longitudinal axis (27) and arranged to allow passage from the above mentioned internal space (5) as far as the actuation means (15) of the expansible device (9),
- in the internal space (5) of the guide element (1), possibly even in a posterior portion (31) of the sidetracking channel (19), an external tube (33) of the above mentioned core barrel (7)
- comprising a core bit (35) fixed to the front end of this external tube (33),
- to be suspended from a drill string (17), and
- releasably locked in the guide element (1), in particular so that the bit (35) is included within an imaginary external envelope of the guide element (1),
- arranged so as to be able to slide, after having been released, in the internal space (5) and in the sidetracking channel (19) and then progress in the formation,
- in the external tube (33) of the core barrel (7), temporarily disposed so as to actuate the expansible device (9), a removable tubing (30) which extends from the inside of this external tube (33), through the longitudinal cavity (29), as far as the selective actuation means (15), and which comprises
- a posterior end (41) open so as to allow the pressurised fluid coming from the drill string (17) to pass therein,
- an attachment piece (43) fixed to this posterior end (41) and arranged for a subsequent withdrawal of the tubing (39) out of the above mentioned assembly,
- a front end (45) arranged for releasable and sealed connection between the tubing (39) and the selective actuation means (15) with a view to communicating to the latter, through the said tubing (39), the pressurised fluid, and
- in this same external tube (33), after having expanded the expansible device (9) and having withdrawn the said tubing (39) out of the assembly, either an internal tube (51) of the core barrel or a core bit top (53) arranged so that the latter can drill, the internal tube (51) or the bit top (53) having an attachment piece (43) fixed to its posterior end and arranged for its descent and subsequent removal out of the above mentioned assembly.

2. Coring or drilling assembly according to Claim 1, **characterised in that**, for their mutual fixing, the guide element (1) comprises a sliding member (55) and the expansible device (9) comprises a chamber (57) in which the sliding member (55) can slide between two stop positions, a position in which the sliding member (55) closes off a discharge passage (59) for the fluid contained at the given pressure in the expanded expansible device (9) and a position in which this member (55) opens up this discharge passage (59).

3. Coring or drilling assembly according to one or other of Claims 1 and 2, **characterised in that** the external tube (33) of the core barrel (7) comprises an external abutment face (61) turned towards the upstream side and intended to cooperate with an internal stop face (63) which the guide element (1) has, which is turned downstream and against which the abutment face (61) comes to abut when the said external tube (33) is drawn out of the borehole.

4. Coring or drilling assembly according to any one of Claims 1 to 3, **characterised in that** the external tube (33) of the core barrel (7) is held fixed in a releasable manner in the guide element (1) by a pin (65) calibrated so as to break, during a controlled rotation and/or translation movement of the external tube (33) in the guide element (1) fixed to the wall of the borehole by the expanded expansible device (9).

5. Coring or drilling assembly according to any one of Claims 1 to 4, **characterised in that**
- the tubing (39) comprises an orifice (87), or several orifices (87) at the same level, through its wall,
- an annular piston (89) with an internal passage for the fluid, is mounted sealingly so as to slide in the tubing (39) between a starting position upstream of the orifice or orifices (87), in order to enable fluid to enter the tubing (39), and another stop position in which it closes off the orifice or orifices (87), the fluid being channelled through the annular piston (89).

6. Coring or drilling assembly according to Claim 5, **characterised in that** the annular piston (89) is held in the said starting position by a breakable element (91) calibrated so as to break under a thrust of the piston (89) subjected to a pressure beyond a given threshold.

7. Coring or drilling assembly according to one or other of Claims 5 and 6, **characterised in that** the tubing (39) comprises
- associated with the said annular piston (89), on the upstream side, a valve seat (95) adapted to be able to receive a valve (97), preferably a ball (97), intended to close off at least one large passage full of fluid in the tubing (39) in the direction from upstream to downstream, and to leave this passage clear in the opposite direction,
- at least one bypass (98), with a transverse section reduced with respect to that of the said passage, arranged as a bypass for the valve seat (95) and the valve (97).

8. Coring or drilling assembly according to any one of Claims 1 to 7, **characterised in that** it comprises, for preventing a longitudinal movement of the tubing (39) in the said external tube (33)
- towards the downstream, a positioning stop (99) and
- towards the upstream, a releasable bolt (100) which is mounted on the tubing (39), which is automatically locked in the external tube (33) and which is connected to the attachment piece (43) of the tubing (39) so that it is released when there is a given traction on the said attachment piece (43).

9. Coring or drilling assembly according to any one of Claims 1 to 8, **characterised in that**, in front of the expansible device (9) there is arranged a guide nose (107) whose front end is preferably hemispherical.

10. Coring or drilling assembly according to any one of Claims 1 to 9, **characterised in that** it comprises a system for measuring the orientation in the ground of an object equipped with this system, the latter being able to be of the type which records orientation data which can be analysed after having returned the system to the surface and/or of the type which transmits these data in real time to the surface during the operation in the borehole.

11. Coring or drilling assembly according to Claim 10, **characterised in that** the said measuring system can be disposed in the guide nose (107) or between this and the rest of the sidetracked coring or drilling assembly.

12. Coring or drilling assembly according to Claim 10, **characterised in that** the said measuring system can be associated with the removable tubing (39), preferably at the posterior end (41) of this tubing (39).

13. Coring or drilling assembly according to any one of Claims 1 to 12, **characterised in that** the actuation means (15) are arranged so as to receive, as a pressurised fluid, a fluid of the drilling or coring fluid type.

14. Coring or drilling assembly according to any one of Claims 1 to 12, **characterised in that** the actuation means (15) are arranged so as to receive, as a pressurised fluid, an expansion fluid pressurised by fluid of the drilling or coring fluid type by means of a separation piston (20).

15. Coring or drilling assembly according to Claim 14, **characterised in that** it comprises a throttling element (121) in which the removable tubing (39) opens out and which puts the fluid of the drilling or coring fluid type under pressure and divides it into a main flow passing through the throttling element (121) towards the inside of the borehole and secondary stream, with a lower flow rate than the main stream, which serves as a pressurised fluid capable of pressurising the expansion fluid.

16. Coring or drilling assembly according to Claim 15, **characterised in that** the separation piston (20) slides in a sliding chamber (117) of the above mentioned actuation means between two extreme positions and has a first surface which comes into contact with the fluid of the drilling or coring fluid type and a second surface which comes into contact with the expansion fluid, **in that** the separation piston (20) slides in a first direction towards one of the above mentioned two extreme positions when the product of the pressure of the expansion fluid multiplied by the above mentioned second surface area is greater than the sum of the product of the pressure of the fluid of the drilling or coring fluid type multiplied by the above mentioned first surface and the friction between the separation piston and the sliding chamber (117), **in that** the separation piston slides in a second direction towards the other one of the above mentioned two extreme positions when the product of the pressure of the fluid of the drilling or coring fluid type and the above mentioned first surface is greater than the sum of the product of the pressure of the expansion fluid multiplied by the above mentioned second surface area and the friction between the separation piston and the sliding chamber, and **in that**, during the sliding of the separation piston (20) in the first direction, the expansion fluid does not attain the said given pressure beyond which an expansion of the expansible device (9) takes place, whilst, during the sliding of the separation piston (20) in the second direction, the expansion fluid attains the said given pressure and causes an expansion of the expansible device (9).

## Patentansprüche

1. Einheit, die zum Kernbohren oder versetzten Bohren in eine Wand eines Bohrloches, das vorher in eine Formation gebohrt oder kerngebohrt wurde, wobei die Einheit umfasst:
- ein Führungselement (1)
- mit einem Außendurchmesser, der derart gewählt ist, dass in das Bohrloch bis in eine für das versetzte Kernbohren gewünschte Tiefe eingedrungen werden kann, und
- das von einem hinteren Ende (3) in eine Vorschubrichtung (S) des Kernbohrens oder Bohrens zum Boden des Bohrloches einen koaxialen Innenraum (5) mit einem Durchmesser aufweist, der angepasst ist, um darin einen Kernbohrer (7) zu lagern,
- eine dehnbare Vorrichtung (9)
- die am vorderen Ende (11) des Führungselements (1) befestigt ist,
- die eine äußere Seitenfläche (13) aufweist, die in einem Ruhezustand einen kleineren Querschnitt als jener des Bohrloches aufweist und derart angeordnet ist, dass sie in einem gedehnten Zustand der Vorrichtung (9) eine Abstützung zur Feststellung an der Wand des Bohrloches vornimmt, und
- die selektive Betätigungsmittel (15), die derart angeordnet sind, dass sie ein Druckfluid aufnehmen, das eine Dehnung der dehnbaren Vorrichtung (9) über einen bestimmten Druck hinaus hervorruft, und ein Ventil umfasst, das derart angeordnet ist, dass es sich automatisch einem Austritt dieses bestimmten Druckfluids aus den Betätigungsmitteln (15) widersetzt,
- einen Ablenkkanal (19), der in dem Führungselement (1) in der Verlängerung des Innenraums (5) stromaufwärts zur dehnbaren Vorrichtung (9) in Vorschubrichtung (S) vertieft ist, wobei der Ablenkkanal (19) umfasst:
- ein hinters koaxiales Ende (21) zum Innenraum (5),
- einen Boden (23) und Seiten (25), die von diesem hinteren Ende (21) des Kanals (19) aus und in Richtung der dehnbaren Vorrichtung (9) eine geneigte Richtung in Bezug auf die Längsachse (27) des Führungselements (1) verfolgen, wobei der Boden (23) diese Achse (27) schneidet, wobei sich der Kanal (19) bis zur vollständigen Mündung des Führungselements (1) auf der anderen Seite der Längsachse (27) in einem Winkel zur oben erwähnten Wand, der für das versetzte Kernbohren gewählt ist, erstreckt, und
- einen Querschnitt, der derart angepasst ist, dass darin der Kernbohrer (7), der vom Boden (23) und den Seiten (25) geführt wird, verlaufen kann,
- einen Längshohlraum (29), der in das Führungselement (1) parallel zur vorgenannten Längsachse (27) geschnitten und derart angeordnet ist, dass er einen Durchgang der dehnbaren Vorrichtung (9) vom Innenraum (5) bis zu den Betätigungsmitteln (15) ermöglicht,
- im Innenraum (5) des Führungselements (1) eventuell sogar in einem hinteren Abschnitt (31) des Ablenkkanals (19) ein Außenrohr (33) des Kernbohrers (7)
- umfassend einen Kernbohrkranz (35), der am vorderen Ende dieses Außenrohrs (33) befestigt ist,
- das an eine Stangenreihe (17) abgehängt werden kann, und
- das in dem Führungselement (1) freigebbar befestigt ist, so dass insbesondere der Kranz (35) im Inneren einer imaginären Außenhülle des Führungselements (1) liegt,
- das derart angeordnet ist, dass es nach seiner Freigabe im Innenraum (5) und im Ablenkkanal (19) gleiten und dann weiter in die Formation übergehen kann,
- im Außenrohr (33) des Kernbohrers (7) vorübergehend zur Betätigung der dehnbaren Vorrichtung (9) angeordnet eine abnehmbare Rohrleitung (39), die sich vom Inneren dieses Außenrohrs (33) durch den Längshohlraum (29) bis zu den selektiven Betätigungsmitteln (15) erstreckt und umfasst:
- ein hinteres offenes Ende (41) um ein Druckfluid, das von der Stangenreihe (17) kommt, durchzulassen,
- ein Befestigungsstück (43), das an diesem hinteren Ende (41) befestigt und für ein späteres Herausziehen der Rohrleitung (39) aus der oben erwähnten Einheit angeordnet ist,
- ein vorderes Ende (45), das für einen freigebbaren und dichten Anschluss zwischen der Rohrleitung (39) und den selektiven Betätigungsmitteln (15) angeordnet ist, um mit diesen über die Rohrleitung (39) das Druckfluid in Verbindung zu bringen, und
- in diesem selben Außenrohr (33) nach Dehnung der dehnbaren Vorrichtung (9) und Herausziehen der Rohrleitung (39) aus der Einheit entweder ein Innenrohr (51) eines Kernbohrers oder einen Kranzverschluss (53), der derart angeordnet ist, dass das Bohren möglich ist, wobei das Innenrohr (51) oder der Verschluss (53) ein Befestigungsstück (43) aufweisen, das an ihrem hinteren Ende befestigt und derart angeordnet ist, dass es später aus der oben genannten Einheit abgesenkt und herausgezogen werden kann.

2. Kernbohr- oder Bohreinheit nach Anspruch 1, **dadurch gekennzeichnet, dass** für ihre wechselseitige Befestigung das Führungselement (1) ein Gleitelement (55) umfasst und die dehnbare Vorrichtung (9) eine Kammer (57) umfasst, in der das Gleitelement (55) zwischen zwei Anschlagpositionen gleiten kann, einer Position, in der das Gleitelement (55) einen Austrittsdurchgang (59) des unter dem bestimmten Druck in der gedehnten dehnbaren Vorrichtung (9) enthaltenen Fluids schließt, und einer Position, in der dieses Element (55) diesen Austrittsdurchgang (59) öffnet.

3. Kernbohr- oder Bohreinheit nach einem der Ansprüche 1 und 2, **dadurch gekennzeichnet, dass** das Außenrohr (33) des Kernbohrers (7) eine äußere Stützfläche (61) umfasst, die stromaufwärts ausgerichtet und dazu bestimmt ist, mit einer inneren Anschlagfläche (63) zusammenzuwirken, die das Führungselement (1) umfasst, die stromabwärts ausgerichtet ist und an die die Stützfläche (61) anschlägt, wenn das Außenrohr (33) aus dem Bohrloch gezogen wird.

4. Kernbohr- oder Bohreinheit nach einem der Ansprüche 1 bis 3, **dadurch gekennzeichnet, dass** das Außenrohr (33) des Kernbohrers (7) freigebbar in dem Führungselement (1) durch eine Spindel (65) fest gehalten wird, die derart geeicht ist, dass sie bei einer gesteuerten Dreh- und/oder Translationsbewegung des Außenrohrs (33) in dem Führungselement (1), das an der Wand des Bohrloches durch die gedehnte dehnbare Vorrichtung (9) befestigt ist, zerbricht.

5. Kernbohr- oder Bohreinheit nach einem der Ansprüche 1 bis 4, **dadurch gekennzeichnet, dass**
- die Rohrleitung (39) eine Öffnung (87) oder mehrere Öffnungen (87) auf einer selben Ebene durch seine Wand umfasst,
- ein ringförmiger Kolben (89) mit einem Innendurchgang für das Fluid dicht montiert ist, um in der Rohrleitung (39) zwischen einer Ausgangsposition stromaufwärts zu der oder den Öffnungen (87) zu gleiten, um es dem Fluid zu ermöglichen, in die Rohrleitung (39) einzutreten, und einer weiteren Anschlagposition zu gleiten, in der es die Öffnung(en) (87) schließt, wobei das Fluid durch den ringförmigen Kolben (89) geleitet wird.

6. Kernbohr- oder Bohreinheit nach Anspruch 5, **dadurch gekennzeichnet, dass** der ringförmige Kolben (89) in der Ausgangsposition durch ein zerbrechliches Element (91) gehalten wird, das derart geeicht ist, dass es unter einem Schub des Kolbens (89), der einem Druck über eine gegebene Grenze hinaus ausgesetzt ist, zerbricht.

7. Kernbohr- oder Bohreinheit nach dem einen oder dem anderen der Ansprüche 5 und 6, **dadurch gekennzeichnet, dass** die Rohrleitung (39) umfasst:
- in Verbindung mit dem ringförmigen Kolben (89) auf stromaufwärtiger Seite einen Ventilsitz (95), der derart ausgeführt ist, dass er ein Ventil (97), vorzugsweise eine Kugel (97), aufnehmen kann, das dazu bestimmt ist, mindestens einen großen Durchgang für das Fluid in der Rohrleitung (39) von stromaufwärtiger in stromabwärtige Richtung zu schließen und diesen Durchgang in umgekehrte Richtung freizugeben,
- mindestens eine Umleitung (98) mit verringertem Querschnitt im Vergleich mit jenem des Durchgangs, die als Umleitung zum Ventilsitz (95) und zum Ventil (97) angeordnet ist.

8. Kernbohr- oder Bohreinheit nach einem der Ansprüche 1 bis 7, **dadurch gekennzeichnet, dass** sie zur Verhinderung einer Längsbewegung der Rohleitung (39) in dem Außenrohr (33) umfasst:
- stromabwärts einen Positionieranschlag (99) und
- stromaufwärts einen freigebbaren Riegel (100), der auf der Rohrleitung (39) montiert ist und automatisch in dem Außenrohr (33) festgestellt wird, und der an das Befestigungsstück (43) der Rohrleitung (39) angeschlossen ist, so dass er sich bei einem gegebenen Zug auf das Befestigungsstück (43) befeit.

9. Kernbohr- oder Bohreinheit nach einem der Ansprüche 1 bis 8, **dadurch gekennzeichnet, dass** vorne an der dehnbaren Vorrichtung (9) eine Führungsnase (107) angeordnet ist, deren vorderes Ende vorzugsweise halbkugelförmig ist.

10. Kernbohr- oder Bohreinheit nach einem der Ansprüche 1 bis 9, **dadurch gekennzeichnet, dass** sie ein System zum Messen der Ausrichtung eines mit diesem System ausgestatteten Gegenstandes im Boden umfasst, wobei dieses von dem Typ sein kann, der Ausrichtungsdaten aufzeichnet, die analysiert werden können, nachdem das System an die Fläche zurückgeführt wurde, und/oder von dem Typ, der in realer Zeit diese Daten an die Fläche überträgt, die gerade in dem Bohrloch in Betrieb ist.

11. Kernbohr- oder Bohreinheit nach Anspruch 10, **dadurch gekennzeichnet, dass** das Messsystem in der Führungsnase (107) oder zwischen dieser und dem Rest der Einheit zum Kernbohren oder versetzten Bohren angeordnet ist.

12. Kernbohr- oder Bohreinheit nach Anspruch 10, **dadurch gekennzeichnet, dass** das Messsystem mit der abnehmbaren Rohrleitung (39) vorzugsweise am hinteren Ende (41) dieser Rohrleitung (39) verbunden sein kann.

13. Kernbohr- oder Bohreinheit nach einem der Ansprüche 1 bis 12, **dadurch gekennzeichnet, dass** die Betätigungsmittel (15) derart angeordnet sind, dass sie als Druckfluid ein Fluid vom Typ Bohr- oder Kernbohrfluid aufnehmen.

14. Kernbohr- oder Bohreinheit nach einem der Ansprüche 1 bis 12, **dadurch gekennzeichnet, dass** die Betätigungsmittel (15) derart angeordnet sind, dass sie als Druckfluid ein Dehnungsfluid aufnehmen, das durch ein Fluid vom Typ Bohr- oder Kernbohrfluid mit Hilfe eines Trennkolbens (20) unter Druck gesetzt wird.

15. Kernbohr- oder Bohreinheit nach Anspruch 14, **dadurch gekennzeichnet, dass** sie ein Verengungselement (121) umfasst, in das die abnehmbare Rohrleitung (39) mündet und das das Fluid vom Typ Bohr- oder Kernbohrfluid unter Druck setzt und es in einen Hauptstrom der durch das Verengungselement (121) zum Inneren des Bohrloches strömt, und einen Nebenstrom mit einer geringeren Durchflussmenge als der Hauptstrom teilt, der als Druckfluid dient, das das Dehnungsfluid unter Druck setzen kann.

16. Kernbohr- oder Bohreinheit nach Anspruch 15, **dadurch gekennzeichnet, dass** der Trennkolben (20) in einer Gleitkammer (117) der Betätigungsmittel zwischen zwei äußersten Positionen gleitet und eine erste Fläche, die mit dem Fluid vom Typ Bohr- oder Kernbohrfluid in Kontakt tritt, und eine zweite Fläche aufweist, die mit dem Dehnungsfluid in Kontakt tritt, dass der Trennkolben (20) in eine erste Richtung zu einer der beiden äußersten Positionen gleitet, wenn das Produkt des Drucks des Dehnungsfluids mal der zweiten Fläche größer als die Summe des Produktes des Drucks des Fluids vom Typ Bohr- oder Kernbohrfluid mal der ersten Fläche und der Reibung zwischen dem Trennkolben und der Gleitkammer (117) ist, dass der Trennkolben in eine zweite Richtung zu der anderen der beiden äußersten Positionen gleitet, wenn das Produkt des Drucks des Fluids vom Typ Bohr- oder Kernbohrfluid mal der ersten Fläche größer als die Summe des Produkts des Drucks des Dehnungsfluids mal der zweiten Fläche und der Reibung zwischen dem Trennkolben und der Gleitkammer ist, und dass während des Gleitens des Trennkolbens (20) in die erste Richtung das Dehnungsfluid nicht den bestimmten Druck erreicht, über den hinaus eine Dehnung der dehnbaren Vorrichtung (9) stattfindet, während beim Gleiten des Trennkolbens (20) in die zweite Richtung das Dehnungsfluid den bestimmten Druck erreicht und eine Dehnung der dehnbaren Vorrichtung (9) hervorruft.
